# EUROPÄISCHE PATENTSCHRIFT

(11) **EP 0 596 405 B1**
(45) Veröffentlichungstag und Bekanntmachung des Hinweises auf die Patenterteilung: **02.01.1997**
(21) Anmeldenummer: 93117473.4
(22) Anmeldetag: 28.10.1993
(51) Int. Cl.: E01F 15/00, E01F 9/04

(54) **Leiteinrichtung mit Fussplanken aus Beton**
Guide rail with concrete kerbstone
Barrière de route avec un socle en béton

(30) Priorität: 03.11.1992 AT 2167/92
(43) Veröffentlichungstag der Anmeldung: 11.05.1994
(73) Patentinhaber: Rausch, Peter, A-8621 Thörl Steiermark (AT)
(72) Erfinder: Rausch, Peter, A-8621 Thörl Steiermark (AT)
(74) Vertreter: Lorenz, Werner, Dipl.-Ing.

(56) Entgegenhaltungen:
- AT-B- 391 504
- AT-B- 393 146
- FR-A- 2 351 212
- FR-A- 2 584 112
- GB-A- 1 262 476

## Beschreibung

Die Erfindung betrifft eine Leiteinrichtung für Verkehrswege aus Metallschienen auf senkrechten Pfosten und mit Fußplanken aus Beton oder dergleichen mit etwa trapezförmigem Querschnitt, wobei die Fußplanken verkehrsseitig angeschrägt sind und über einer schrägen Umlenkfläche als oberen verkehrsseitigen Abschluß eine Fangstufe mit wenigstens annähernd senkrechter verkehrsseitiger Seite besitzen, die im wesentlichen unterhalb und parallel zu den Metallschienen verläuft, und wobei die Fußplanken in Segmenten hergestellt sind.

Eine Leiteinrichtung für Verkehrswege ist aus der österreichischen Patentschrift Nr. 391.504 bekannt.

Bei der Leiteinrichtung gemäß dem österreichischen Patent Nr. 391.504 wird ein Fahrzeug, dessen Reifen auf der Schrägfläche der vorgesetzten Fußplanke bis zur Oberkante der Schrägfläche ungehindert aufsteigt, an die Metalleitschiene anschleifen und beschädigt werden bzw. die Metalleitschiene beschädigen. Des weiteren wird ein gestürzter Zweiradfahrer, der die Leiteinrichtung entlang schlittert oder entlang schleift, in die Öffnung zwischen Fußplanke und Metallschiene mit Armen oder Beinen noch hineinrutschen können, wobei - wenn auch verringert - noch immer Verletzungsgefahr an den Pfosten besteht.

Bei einer solchen Leiteinrichtung kommt den Fußplanken die Aufgabe zu, als Radabweiser und als kleine vorgesetzte Umlenkwand für flach anfahrende Fahrzeuge zu wirken, um zu verhindern, daß auch Fahrzeuge an die Metalleitschiene anschleifen, die in einem sehr spitzen Winkel an die Leiteinrichtung heranfahren. Eine weitere wichtige Aufgabe besteht darin, zu verhindern, daß Zweiradfahrer unter die Metallschiene geraten, wodurch es bekanntlich zu schweren Verletzungen durch das Aufprallen auf die Pfosten kommt.

Eine gattungsgemäße Leiteinrichtung für Verkehrswege ist aus der FR-A-2 584 112 bekannt. Bei dieser Leiteinrichtung sind verkehrsseitig angeschrägte Fußplanken vorgesehen, wobei über einer schrägen Umlenkfläche eine Fangstufe vorgesehen ist und die Metallschienen auf die Fußplanken aufgesetzt sind.

Nachteilig an dieser bekannten Leiteinrichtung ist jedoch, daß bereits vorhandene Leiteinrichtungen, die beispielsweise unter dem Begriff "Leitplanken" bekannt und an vielen Verkehrswegen vorhanden sind, nicht entsprechend nachgerüstet werden können, da aufgrund der auf die Fußplanken aufzusetzenden Metallschienen eine vollständige Demontage der bestehenden Leiteinrichtungen notwendig ist.

Des weiteren weist die bekannte Leiteinrichtung Sicherheitsmängel auf, da kein Maß für die Höhe der Fangstufe angegeben ist und somit, bei zu geringer Höhe der Fangstufe, keine wirkungsvolle Barriere für mit hoher Geschwindigkeit auf die Leiteinrichtung prallende Fahrzeuge gegeben ist, während, bei einer gegebenenfalls zu hohen Ausbildung der Fangstufe, die Öffnung zwischen der Metallschiene und dem Betonsockel zu klein wäre, wodurch ein Verkehrsteilnehmer nicht mehr oder zumindest nur sehr schwer durch diese Öffnung hindurchsehen könnte, also die "Durchsichtigkeit" der Leiteinrichtung eingeschränkt wäre.

Der vorliegenden Erfindung liegt daher die Aufgabe zugrunde, eine Leiteinrichtung für Verkehrswege vorzusehen, mit der bereits vorhandene Leiteinrichtungen nachgerüstet werden können und die eine erhöhte Sicherheit bietet, wobei die Leiteinrichtung jedoch auch als Erstausrüstung eingesetzt werden kann.

Erfindungsgemäß wird diese Aufgabe dadurch gelöst, daß die Fußplanken den senkrechten Pfosten vorgesetzt sind, wobei die Fußplanken an ihren Stirnseiten lotrechte Schlitze für die Aufnahme weitgehend C- oder I-förmiger Verbindungselemente aufweisen, und daß die Fangstufe eine Höhe aufweist, die wenigstens annähernd einem Fünftel der Höhe der Fußplanke entspricht und ein der Metallschiene vorgelagertes Hindernis für Räder aufsteigender Fahrzeuge bildet.

Dadurch, daß die Fußplanken den senkrechten Pfosten vorgesetzt und an den Pfosten angebracht sind, ist eine einfache Nachrüstung bereits bestehender Leiteinrichtungen, beispielsweise der bereits erwähnten "Leitplanken" möglich, ohne daß die bestehenden Leiteinrichtungen demontiert werden müssen.

Die Leiteinrichtung kann jedoch selbstverständlich auch an Straßen montiert werden, an denen bislang keinerlei Leiteinrichtungen vorhanden waren und somit als Erstausrüstung einsetzt werden.

Durch die erfindungsgemäße Anordnung der Schlitze zur Aufnahme weitgehend C- oder I-förmiger Verbindungselemente können die einzelnen Segmente der erfindungsgemäßen Leiteinrichtung auf einfache Art und Weise und sehr stabil miteinander verbunden werden, so daß die Leiteinrichtung auch beim Aufprall von Fahrzeugen mit hohem Eigengewicht und/oder hoher Geschwindigkeit standhält und hierdurch die Sicherheit der Leiteinrichtung erhöht wird. Erfindungsgemäß ausgebildete Leiteinrichtungen bilden eine Art Gliederkette, wobei Längs- und Querkräfte von einem Segment auf das benachbarte Segment übertragen werden können.

Eine Erhöhung der Sicherheit der Leiteinrichtung ergibt sich auch durch die beschriebene Ausbildung der Fangstufe.

Bei einer Gesamthöhe von rund 30 cm würde demnach die Höhe der Fangstufe etwa 6 cm betragen. Das ist erfahrungsgemäß ein Maß für eine noch wirkungsvolle Barriere für aufsteigende Räder. Ein höheres Maß würde die Geometrie der Fußplanke bereits ungünstig verändern, so würde z.B. die Gesamthöhe der Fußplanke zu hoch sein und die Öffnung zwischen Fußplanke und Metallschiene zu sehr verkleinern, was sich auf die Durchsichtigkeit der Leiteinrichtung negativ auswirken würde. Andererseits würde eine Vergrößerung der Höhe der Fangstufe bei gleichbleibender Höhe der Fußplanke eine Verkleinerung der schrägen Umlenkfläche erzeugen, was sich negativ auf die Wirkungsweise der Fußplanke auswirken würde. So ist mit der erfindungsgemäß ausgebildeten Höhe der Fangstufe ein Optimum erreicht.

In vorteilhafter Ausgestaltung der Erfindung können die Verbindungselemente von unten her einschiebbar angeordnet und die Schlitze am stirnseitigen Ausgang durch Nocken eingeengt sein, welche für die Ableitung von Kräften aus den Flanschen (Schenkeln) der Verbindungselemente bemessen und gegebenenfalls armiert sind.

Diese Verbindung der Segmente in der erfindungsgemäßen Art ist äußerst wirtschaftlich und praktisch. Die erfindungsgemäß ausgebildeten Nocken am stirnseitigen Ausgang der Schlitze ersparen die sonst für derartige Verbindungen bekannte weitgehend C-förmige Schiene. Wenn als Verbindungselement z.B. ein Stück I-Profil oder C-Profil mit einer Profilhöhe von h = 140 mm oder h = 160 mm verwendet wird, so können die Nocken entsprechend bemessen sein, um Kräfte aus den Flanschen (Schenkeln) der I-Profile schadlos aufnehmen zu können. Da die Verbindungselemente erfindungsgemäß von unten her einschiebbar angeordnet sind, ist es möglich, die Segmente auf vorgerichtete Verbindungselemente von oben her aufzusetzen bzw. im Falle der Demontage oder bei Schadensbehebungen durch bloßes Anheben, z.B. mit einem Montage- oder Autokran, aus der Kette zu lösen. Hierbei sind keine Schraubarbeiten oder dergleichen vonnöten und es kann jedes Segment einzeln aus der Reihe genommen werden.

Die Fußplanken können an ihrer den Pfosten zugewandten Rückseite mit einer Einrichtung zur Befestigung bzw. zur Aufnahme der Pfosten ausgerüstet sein.

Eine sehr vorteilhafte Ausgestaltung der Erfindung kann hierbei so ausgeführt sein, daß die Einrichtung zur Aufnahme der Pfosten als an der Rückseite der Fußplanken befestigter Topf oder dergleichen mit einem auf das Postenprofil abgestimmten Innenraum ausgebildet ist.

Das bietet den Vorteil vereinfachter Montage und Demontage bzw. des Austauschs beschädigter Pfosten. Diese können bei Töpfen mit Boden eingesetzt und z.B. verkeilt werden. Bei Töpfen ohne Boden ist es möglich, die Pfosten einzusetzen und anschließend in den Boden zu rammen, wobei eine exakte Austeilung vorgegeben ist und die Pfosten beim Rammen eine Führung besitzen.

In vorteilhafter Weise kann auch vorgesehen sein, daß die Einrichtung zur Aufnahme der Pfosten als in der Rückseite der Fußplanken waagrecht und längs verlaufende weitgehend C-förmige Ankerschiene samt Ankerschrauben mit Druckplatten oder dergleichen ausgebildet ist, welche an die Flansche der Pfosten andrückbar sind.

Damit ist es vor allem bei späterem Anbau der Fußplanken an eine bereits bestehende Leiteinrichtung aus Metallschienen auf Pfosten möglich, die Fußplanken an den Pfosten zu befestigen, wobei Ungenauigkeiten bezüglich des Abstandes der Pfosten zueinander entlang der Fahrbahn hinsichtlich der vorgegebenen Pfostenausteilung ausgeglichen werden können, da die Ankerschrauben samt Druckplatten in der Ankerschiene längsverschiebbar sind.

Gemäß einer weiteren vorteilhaften Ausbildung der Erfindung können die Schlitze in den Fußplanken im unteren Bereich ausgebildet und nach oben hin geschlossen sein.

Hierdurch wird erreicht, daß die Verbindungselemente geschützt im Inneren der Fußplanken liegen. Somit können die Verbindungselemente weder von Unbefugten entfernt werden, noch können sie z.B. durch Witterung, Tausalze usw. beschädigt werden.

Es kann außerdem vorgesehen sein, die Vorderseite der Fangstufe mit einer rückstrahlenden Schicht abzudecken bzw. zu versehen.

Damit wird ein optischer Leiteffekt in der Dunkelheit erreicht, wobei die Anordnung der rückstrahlenden Schicht an der Vorderseite der Fangstufe den Vorteil mit sich bringt, daß diese wenigstens annähernd senkrechte Fläche weniger verschmutzt wird als z.B. die schräge Umlenkfläche oder die waagrechte Oberseite der Fußplanke, womit der Rückstrahleffekt eher gewährleistet ist.

Die Fußplanken können erfindungsgemäß vorderseitig mit einer Fußleiste aus besonders verschleißfestem Werkstoff wie z.B. Granit-Naturstein, faserverstärktem Beton oder dergleichen, ausgerüstet sein. Dies ist insbesondere in Ländern und Regionen mit winterlicher Schneeräumung, wobei Schneepflüge eingesetzt werden, von Vorteil. Die Fußleiste kann den anschleifenden Schneepflügen besser standhalten und bewirkt somit eine höhere Lebensdauer der Fußplanken.

Die Erfindung ist anhand von Zeichnungen in einigen möglichen Ausführungsbeispielen dargestellt. Die insgesamt 9 Figuren zeigen:
- Fig. 1: einen Querschnitt durch eine erfindungsgemäße Leiteinrichtung,
- Fig. 2: eine Schrägansicht einer Fußplanke,
- Fig. 3: einen Querschnitt durch eine Fußplanke,
- Fig. 4: einen Querschnitt durch eine Fußplanke,
- Fig. 5: einen Teilgrundriß einer Fußplanke,
- Fig. 6: eine Rückansicht einer Fußplanke,
- Fig. 7: einen Teilgrundriß einer Fußplanke,
- Fig. 8: eine Stirnansicht einer Fußplanke, und
- Fig. 9: einen Teilgrundriß einer Fußplanke.

Fig. 1 zeigt schematisch im Querschnitt eine erfindungsgemäße Leiteinrichtung, die im wesentlichen aus einer auf Pfosten 4 montierten Metallschiene 3 und einer verkehrsseitig vorgesetzten Fußplanke 1 besteht. Die Fußplanke 1 besitzt als oberen verkehrs- bzw. vorderseitigen Abschluß eine Fangstufe 2, die über der schrägen Umlenkfläche liegt. Die Fußplanke 1 weist einen etwa trapezförmigen Querschnitt auf, die Basisbreite beträgt z.B. 40 bis 50 cm, die Höhe etwa 30 bis 35 cm. Die Fangstufe 2 hat eine Höhe von ca. 6 bis 7 cm. Die Fangstufe 2 verläuft unterhalb der Metallschiene 3 und ist in diesem Ausführungsbeispiel der Metallschiene 3 etwas vorgelagert.

In Fig. 2 ist eine Fußplanke 1 in Schrägansicht dargestellt. Es handelt sich hierbei um ein Segment. Die Segmentlänge entspricht dem Abstand der Pfostenachsen. Die Fußplanke ist an der Vorderseite angeschrägt und besitzt als oberen Abschluß der Schrägfläche eine Fangstufe 2. An der Rückseite, in diesem Fall in der Mitte des Segmentes, ist ein Topf 5 zur Aufnahme von Pfosten montiert. An den beiden Stirnseiten sind Schlitze 10 zur Aufnahme von T-förmigen Verbindungselementen 11 ausgebildet, ein solches ist in der Zeichnung unter dem linken Schlitz 10 abgebildet. Die Schlitze sind am stirnseitigen Ausgang durch Nocken 12 eingeengt. Es ist unschwer vorstellbar, daß I-förmige Verbindungselemente, die im Schlitz sitzen und einer an der Längsachse des Segmentes angreifenden Kraft ausgesetzt sind, an den Nocken 12 Halt finden.

In Fig. 3 ist eine Fußplanke 1 im Querschnitt zu sehen. An der Rückseite ist ein Topf 5 zur Aufnahme von Pfosten montiert. Der Topf weist in diesem Beispiel keinen Boden auf, so daß ein eingeschobener Pfosten in der Führung des Topfes in den Boden gerammt werden kann. Die Fangstufe 2 weist an der Vorderseite eine rückstrahlende Schicht 13 auf, durch die in der Dunkelheit ein optischer Leiteffekt erzielbar ist.

In Fig. 4, ebenfalls ein Querschnitt durch eine Fußplanke 1, sieht man an der Rückseite eine weitgehend C-förmige Ankerschiene 6 mit dazugehörigen Ankerschrauben 7 und Druckplatten 8, wobei zu erkennen ist, daß diese einen Pfosten 4 an dessen Flanschen (Schenkeln) 9 festhalten. An der Vorderseite weist die Fußplanke 1 eine Fußleiste 14 auf, die aus besonders verschleißfestem Werkstoff hergestellt ist, um Widerstand gegen Angriffe durch Schneepflüge leisten zu können.

Fig. 5 ist ein der Zeichnung in Fig. 4 zugeordneter Teilgrundriß. Die oben beschriebene Vorrichtung zur Befestigung des Pfostens 4 bestehend aus Ankerschiene 6 samt Ankerschrauben 7 und Druckplatten 8 ist im Grundriß dargestellt und es wird gezeigt, wie ein Pfosten an den Flanschen 9 seines Profiles festgehalten wird. Es ist anhand dieser Zeichnung auch gut vorstellbar, daß die Ankerteile in der Ankerschiene 6 längs verschiebbar sind, um an einen bereits fixierten Pfosten in Längsrichtung angepaßt zu werden. An der Vorderseite im Grundriß links verläuft die Fußleiste 14.

Fig. 6 zeigt eine Rückansicht einer Fußplanke 1 samt Pfosten 4 und der Befestigungsvorrichtung bestehend aus Ankerschiene 6, Ankerschrauben 7 und Druckplatten 8 in einer möglichen Ausführungsform.

Fig. 7 zeigt einen Teilgrundriß der Fußplanke. In diesem Teilgrundriß ist das stirnseitige Ende einer Fußplanke zu sehen. In der Stirnseite ist ein Schlitz 10 für die Aufnahme eines I-Profiles ausgebildet. Der Schlitz weist an seinem stirnseitigen Ausgang eine Verengung auf, welche durch Nocken 12 erzeugt wird, die für die Aufnahme von Kräften aus den Flanschen (Schenkeln) eines I-förmigen Verbindungselementes 11 bemessen und bewehrt sind. Die etwa zangenartig in die Nocken eingreifende Bewehrung ist gestrichelt angedeutet.

Fig. 8 und Fig. 9 sind einander zugeordnete Zeichnungen in Ansicht und Grundriß, die eine Schlitzausbildung zeigen. Es handelt sich dabei um einen Schlitz 10 für ein Verbindungselement 11 mit C-förmigem Profil. In der Ansicht ist erkennbar, daß der Schlitz im unteren Bereich ausgebildet und nach oben hin geschlossen ist. In diesem Beispiel ist nur eine Nocke 12 ausgebildet, welche durch ein etwa hakenförmiges Element armiert ist (gestrichelt dargestellt).

Die Erfindung beschränkt sich natürlich nicht auf die dargestellten Beispiele, sondern kann in weiteren Formen und Kombinationen der erfindungsgemäßen Kennzeichen und Merkmale ausgeführt werden.

## Patentansprüche

1. Leiteinrichtung für Verkehrswege aus Metallschienen (3) auf senkrechten Pfosten (4) und mit Fußplanken (1) aus Beton oder dergleichen mit etwa trapezförmigem Querschnitt, wobei die Fußplanken (1) verkehrsseitig angeschrägt sind und über einer schrägen Umlenkfläche als oberen verkehrsseitigen Abschluß eine Fangstufe (2) mit wenigstens annähernd senkrechter verkehrsseitiger Seite besitzen, die im wesentlichen unterhalb und parallel zu den Metallschienen (3) verläuft, und wobei die Fußplanken (1) in Segmenten hergestellt sind,
**dadurch gekennzeichnet**, daß
die Fußplanken (1) den senkrechten Pfosten (4) vorgesetzt sind, wobei die Fußplanken (1) an ihren Stirnseiten lotrechte Schlitze (10) für die Aufnahme weitgehend C- oder I-förmiger Verbindungselemente (11) aufweisen, und daß die Fangstufe (2) eine Höhe aufweist, die wenigstens annähernd einem Fünftel der Höhe der Fußplanke (1) entspricht und ein der Metallschiene (3) vorgelagertes Hindernis für Räder aufsteigender Fahrzeuge bildet.

2. Leiteinrichtung nach Anspruch 1,
**dadurch gekennzeichnet**, daß
die Verbindungselemente (11) von unten her einschiebbar angeordnet sind und die Schlitze (10) am stirnseitigen Ausgang durch Nocken (12) eingeengt sind, welche für die Ableitung von Kräften aus den Flanschen oder Schenkeln der Verbindungselemente (11) bemessen und gegebenenfalls armiert sind.

3. Leiteinrichtung nach Anspruch 2,
**dadurch gekennzeichnet**, daß
die Schlitze (10) im unteren Bereich ausgebildet und nach oben hin geschlossen sind.

4. Leiteinrichtung nach einem der Ansprüche 1 bis 3,
**dadurch gekennzeichnet**, daß
die Fußplanken (1) an ihrer den Pfosten (4) zugewandten Rückseite mit einer Einrichtung zur Befestigung bzw. zur Aufnahme der Pfosten (4) ausgerüstet sind.

5. Leiteinrichtung nach Anspruch 4,
**dadurch gekennzeichnet**, daß
die Einrichtung zur Aufnahme der Pfosten (4) als an der Rückseite der Fußplanken (1) befestigter Topf (5) oder dergleichen mit einem auf das Pfostenprofil abgestimmten Innenraum ausgebildet ist.

6. Leiteinrichung nach Anspruch 4,
**dadurch gekennzeichnet**, daß
die Einrichtung zur Aufnahme der Pfosten (4) als in der Rückseite der Fußplanken (1) waagrecht und längs verlaufende weitgehend C-förmige Ankerschiene (6) samt Ankerschrauben (7) mit Druckplatten (8) oder dergleichen ausgebildet ist, welche an Pfostenflansche (9) andrückbar sind.

7. Leiteinrichtung nach einem der Ansprüche 1 bis 6,
**dadurch gekennzeichnet**, daß
die Vorderseite der Fangstufe (2) mit einer rückstrahlenden Schicht (13) abgedeckt bzw. ausgestattet ist.

8. Leiteinrichtung nach einem der Ansprüche 1 bis 7,
**dadurch gekennzeichnet**, daß
die Fußplanken (1) vorderseitig mit einer Fußleiste (14) aus besonders verschleißfestem Werkstoff wie z.B. Granit-Naturstein, faserverstärktem Beton oder dergleichen versehen sind.

## Claims

1. Safety guard fence for traffic routes consisting of metal rails (3) on vertical posts (4) and comprising foot boards (1) of concrete or the like with an approximately trapezoidal cross section, the foot boards (1) being bevelled on the traffic side and being provided above an inclined guide surface as an upper edging on the traffic side with a safety step (2) with an at least approximately vertical side on the traffic side which extends substantially below and parallel to the metal rails (3), and the foot boards (1) being made in segments, characterised in that the foot boards (1) are arranged in front of the vertical posts (4), the foot boards (1) being provided on their end faces with vertical slots (10) for receiving substantially C-shaped or I-shaped connecting elements (11), and that the safety step (2) has a height corresponding at least approximately to a fifth of the height of the foot board (1) and forms an obstacle for the wheels of mounting vehicles arranged in front of the metal rail (3).

2. Safety guard fence according to claim 1, characterised in that the connecting elements (11) are arranged so that they can be inserted from below and the slots (10) are narrowed at the outlets on their end faces by means of cams (12) which are designed to divert forces from the flanges or arms of the connecting elements (11) and are optionally reinforced.

3. Safety guard fence according to claim 2, characterised in that the slots (10) are formed in the lower region and are closed at the top.

4. Safety guard fence according to one of claims 1 to 3, characterised in that the foot boards (1) are provided on their rear faces directed towards the posts (4) with a means for securing or receiving the posts (4).

5. Safety guard fence according to claim 4, characterised in that the means for receiving the posts (4) is in the form of a pot (5) or the like secured to the rear face of the foot boards (1), with an interior space adapted to the post profile.

6. Safety guard fence according to claim 4, characterised in that the means for receiving the posts (4) is in the form of a substantially C-shaped anchoring rail (6) extending horizontally along the rear face of the foot boards (1), together with anchor bolts (7) with pressure plates (8) or the like which can be pressed against post flanges (9).

7. Safety guard fence according to one of claims 1 to 6, characterised in that the front of the safety step (2) is covered in or provided with a reflecting layer (13).

8. Safety guard fence according to one of claims 1 to 7, characterised in that the foot boards (1) are provided on their front faces with a baseboard (14) of particularly wear-resistant material, e.g. granite, fibre-reinforced concrete or the like.

## Revendications

1. Glissière de sécurité pour voies de communication comprenant des rails métalliques (3) sur des montants verticaux (4) et des socles (1) en béton ou similaire présentant une section approximativement trapézoïdale, dans laquelle les socles (1) sont inclinés du côté de la circulation et possèdent au-dessus d'une face de guidage oblique, une butée (2) en tant que bordure supérieure du côté de la circulation, avec au moins une face du côté de la circulation approximativement verticale, qui s'étend sensiblement au-dessous et parallèlement aux rails métalliques (3), et dans laquelle les socles (1) sont fabriqués sous la forme de segments,
**caractérisée en ce que** les socles (1) sont disposés devant les montants verticaux (4), les socles (1) présentant sur leurs côtés frontaux des rainures verticales (10) pour recevoir des éléments de liaison (11) en forme de C ou de I, et en ce que la butée (2) présente une hauteur qui correspond au moins approximativement à un cinquième de la hauteur des socles (1) et constitue un obstacle situé devant les rails métalliques (3) pour des roues de véhicules qui montent dessus.

2. Glissière selon la revendication 1,
**caractérisée en ce que** les éléments de liaison (11) sont insérés par le bas et les rainures (10) sont réduites par des protubérances (12) au bout du côté frontal, lesquelles sont dimensionnées et, le cas échéant, armées pour répartir les forces des rebords ou des parties centrales des éléments de liaison (11).

3. Glissière selon la revendication 2,
**caractérisée en ce que** les rainures (10) sont agencées dans la zone inférieure et sont fermées vers le haut.

4. Glissière selon l'une des revendications 1 à 3,
**caractérisée en ce que** les socles (1) sont pourvus sur leur face arrière tournée vers les montants (4) d'un dispositif pour fixer ou pour recevoir les montants (4).

5. Glissière selon la revendication 4,
**caractérisée en ce que** le dispositif pour recevoir les montants (4) comprend un logement (5) ou similaire fixé sur la face arrière des socles (1) avec un espace intérieur concordant avec le profil des montants.

6. Glissière selon la revendication 4,
**caractérisée en ce que** le dispositif pour recevoir les montants (4) comprend des rails d'ancrage (6) en forme de C s'étendant horizontalement sur l'arrière des socles (1) ainsi que des vis d'ancrage (7) avec des plaques d'appui (8) ou similaires, lesquelles peuvent appuyer sur des rebords (9) des montants.

7. Glissière selon l'une des revendications 1 à 6,
**caractérisée en ce que** la face avant de la butée (2) est pourvue ou recouverte d'une couche réfléchissante (13).

8. Glissière selon l'une des revendications 1 à 7,
**caractérisé e en ce que** les socles (1) sont pourvus sur leur face avant d'une bordure (14) en matière particulièrement résistante à l'usure, telle que par exemple du granit naturel, du béton renforcé par des fibres ou similaire.
